# FASCICULE DE BREVET EUROPEEN

(11) **EP 0 128 082 B1**
(45) Date de publication et mention de la délivrance du brevet: **17.09.1986**
(21) Numéro de dépôt: 84401068.6
(22) Date de dépôt: 23.05.1984
(51) Int. Cl.: E04F 17/08, E04C 1/39

(54) **Elément de traversée de paroi murale pour conduits d'équipement d'un bâtiment**
Mauerdurchgangselement für Installationsrohre eines Gebäudes
Wall crossing elements for equipment conduits of buildings

(30) Priorité: 25.05.1983 FR 8308955
(43) Date de publication de la demande: 12.12.1984
(73) Titulaire: Barreau, Jean-Paul, F-49300 Cholet (FR)
(72) Inventeur: Barreau, Jean-Paul, F-49300 Cholet (FR)
(74) Mandataire: Phélip, Bruno

## Description

La présente invention concerne un élément de traversée de paroi murale pour le passage des conduits d'alimentation et d'équipement d'un bâtiment.

Les traversées de paroi murale dans le bâtiment, et notamment dans les pavillons, sont le plus souvent réalisées après la construction du mur, par perçage et, parfois, par la mise en place d'un fourreau de protection se présentant sous la forme d'un tube plastique. Ce tube protège le passage des conduites d'eau, de gaz, ainsi que les fils de connexion au réseau électrique ou encore au réseau téléphonique. Il est fréquent que plusieurs perçages soient réalisés par les différents corps de métier et que, par suite des mouvements de terrains, les tubes plastiques se cassent. D'autre part, les conduits passent parfois dans un regard avant de traverser la paroi murale du pavillon; ces regards ne sont pas solidaires de la paroi lorsqu'ils sont placés à proximité et ils peuvent de ce fait, à cause des mouvements de terrains, cisailler et provoquer des ruptures ou des endommagements desdits conduits.

Un autre inconvénient de ce mode de réalisation des traversées est l'absence totale de protection des conduits à l'intérieur des bâtiments, au niveau de l'orifice pratiqué dans le mur, de sorte que ces conduits divers peuvent subir des avaries par des chocs dus aux véhicules comme les voitures, vélomoteurs.

La présente invention vise à remédier à ces inconvénients; elle propose un élément de traversée de paroi qui évite le perçage du mur et par là le recours à des travaux souvent longs, pénibles et surtout peu précis; elle permet également un regroupement et une protection des conduits d'alimentation et d'équipement aussi bien à l'intérieur qu'à l'extérieur du bâtiment et présente l'avantage de s'intégrer à la construction par une mise en oeuvre de l'élément au moment de l'édification de la paroi murale.

L'invention présente encore l'avantage de permettre un positionnement précis et durable d'autres éléments de construction et notamment des regards de visite dans lesquels arrivent les différents conduits d'alimentation et d'équipement du bâtiment.

Un autre objet de l'invention est de procurer une plus grande facilité d'entretien des conduits d'équipement en permettant un accès à l'intérieur de l'élément de traversée avec une tringle, pour effectuer ce que l'on appelle communément un tringlage des conduits lorsqu'ils sont obturés.

Un autre objet de l'invention est de rendre possible la juxtaposition d'éléments à partir de l'élément de traversée pour reporter les conduits d'alimentation et d'équipement dans des endroits mieux protégés ou plus faciles d'accès.

L'élément de traversée, selon l'invention, est constitué d'un bloc préfabriqué, en béton moulé, comportant au moins une gaine pour le passage des conduits d'alimentation et d'équipement d'un bâtiment du genre pavillon.

Selon une disposition de l'invention, le bloc a une forme parallélépipédique; il comporte deux gaines cylindriques et parallèles disposées perpendiculairement au plan général de la paroi.

Selon une autre disposition de l'invention, le bloc est constitué de deux branches disposées en équerre, à l'intérieur desquelles sont disposées deux gaines cylindriques et parallèles; la branche horizontale étant intégrée dans le mur au moment de la construction, la branche verticale remonte, à l'intérieur du bâtiment, contre la paroi du mur.

Pour permettre un positionnement précis et pratique du regard dans lequel arriveront les conduits, le bloc comporte, à son extrémité située à l'extérieur du bâtiment, un épaulement périphérique formé par une diminution de la section ; cet épaulement est situé en retrait du mur pour éviter à la paroi du regard qui s'enfile sur le bloc d'être en contact avec le mur et de favoriser les infiltrations d'eaux. A son autre extrémité, c'est-à-dire à l'intérieur du bâtiment, le bloc se termine par une cuvette qui permet un emboîtement avec un autre bloc muni d'une forme complémentaire, pour reporter en un point éloigné de la traversée les conduits d'alimentation et d'équipement; cette forme en cuvette permet notamment, dans le cas du bloc en équerre, une meilleure étanchéité des conduits d'équipement du type conduit d'évacuation d'eau.

Le bloc en équerre comporte également au bas de la branche verticale une paroi mince accessible de l'intérieur du bâtiment, située dans le prolongement de la gaine horizontale; cette paroi épouse la forme du coude du bloc et elle est destinée à être brisée en cas de nécessité par une tringle pour déboucher ladite gaine. La réalisation du bloc en équerre résulte d'un moulage de béton autour de noyaux cylindriques disposés perpendiculairement bout à bout; la paroi mince est obtenue par le biais d'une réservation à la partie basse de la branche verticale du bloc, dans le prolongement de chaque gaine horizontale.

L'invention sera mieux comprise à l'aide de la description et des dessins annexés donnés à titre indicatif et dans lesquels:
- la figure 1 est une vue schématique en perspective de deux éléments en forme d'équerre selon l'invention, disposés dans un mur;
- la figure 2 montre le regard s'adaptant sur les éléments de la figure 1 ;
- la figure 3 est une coupe d'un élément de traversée de paroi selon l'invention;
- la figure 4 est une vue de dessus d'un élément s'adaptant en bout de l'élément de traversée.

La figure 1 présente de façon schématique le positionnement de deux éléments de traversée 1 et 2 dans un mur réalisé au moyen de parpaings 3. Ce mur peut être un mur de soubassement ou un mur de garage, dans un pavillon par exemple. Chaque élément de traversée comporte un bloc 4 disposé entre des parpaings et maçonné avec eux. Ce bloc 4 a une hauteur sensiblement égale à la hauteur normale d'un parpaing; sa largeur varie selon le nombre de gaines qu'il comporte. Dans l'exemple de la figure 1, chaque élément de traversée comporte deux gaines 5 et 6 qui, dans le bloc 4, sont perpendiculaires au plan du mur traversé. Les gaines 5 et 6 sont parallèles entre elles et sont cylindriques; leur diamètre est sensiblement égal à la moitié de l'épaisseur du bloc 4. La longueur du bloc 4 est telle qu'il déborde à l'extérieur du mur du bâtiment de façon à permettre un emboîtement de la paroi 7, du regard de visite 8, représenté figure 2. Pour éviter un contact de la paroi 7 du regard 8 avec le mur, ce qui a tendance à favoriser les infiltrations d'eau dans le mur, l'extrémité 9 du bloc 4 a une section réduite par rapport au reste dudit bloc; de ce fait, la paroi 7 s'encastre sur l'extrémité du bloc 4 et vient en butée sur un épaulement périphérique 10. La paroi 7 du regard 8 est équipée de deux fenêtres 11 et 12 s'adaptant sur les extrémités 9 et 13 des blocs 1 et 2.

L'élément de traversée représenté figure 1 est en forme d'équere; le bloc 4 formant la branche horizontale, le bloc 14 formant la branche verticale est situé légèrement en retrait du mur, à l'intérieur du bâtiment. La branche verticale 14 renferme le prolongement des gaines 5 et 6 qui débouchent en 15 et 16 à la partie supérieure de ladite branche verticale. Les conduits d'alimentation et d'équipement du bâtiment sont protégés, dans la branche verticale 14, contre les risques d'écrasement dus aux véhicules de toutes sortes.

En l'absence de risque d'écrasement ou de détérioration, l'élément de traversée peut être constitué du bloc 4 qui sera de ce fait de forme paralélépipé- dique, muni de la même façon des gaines 5 et 6 et, à son extrémité 9 située à l'extérieur du mur, d'une section réduite avec un épaulement 10 pour le positionnement précis du regard 8.

La figure 3 présente un élément du type à deux branches 4 et 14 disposées en équerre. L'extrémité 9 de la branche horizontale 4 a une section plus faible que le reste de la branche; cette section se prolonge jusqu'à l'épaulement 10 sur une longueur suffisante pour maintenir la paroi 7 du regard 8 représenté figure 2. La gaine 5 traverse horizontalement la branche 4 et remonte verticalement dans la branche 14 jusqu'à l'orifice 1 situé dans la cuvette 17 de raccordement avec un élément complémentaire. Dans le prolongement horizontal de la gaine 5 est située une réservation 18 avec une paroi 19 relativement fine entre cette réservation et l'intérieur de la gaine 5. Cette paroi 19 épouse la forme du coude de la gaine dans l'angle; elle est destinée à être brisée pour effectuer un tringlage de la partie horizontale de la gaine 5, le cas échéant. La réservation 18 a une forme cylindrique pour être plus facilement bouchée après cette opération.

L'ensemble de l'élément en équerre est en béton moulé, des noyaux sont correctement placés pour réaliser les gaines, la réduction de section à l'extrémité 9, la réservation 18 et la cuvette 17. L'élément complémentaire 20 représenté figure 4 constitue une rehausse de la branche verticale 14 de l'élément en équerre. Cette rehausse comporte deux gaines, une cuvette 21 à une extrémité et un bossage 22 ayant la forme complémentaire de la cuvette à l'autre extrémité. Cet élément complémentaire 20 peut également prolonger un bloc de traversée parallélépipédique, c'est-à-dire sans branche verticale; ces blocs sont prévus également avec une cuvette identique à la cuvette 17 de l'élément en équerre.

L'invention ne se limite aucunement au mode de réalisation spécialement indiqué, mais elle couvre également toutes les variantes possibles à condition que celles-ci ne soient pas en contradiction avec l'objet de chacune des revendications annexées à la présente description.

C'est ainsi que les éléments de traversée pourront comporter des bouchons d'obturation provisoires pour éviter l'accumulation de débris divers avant leur mise en service.

De même, les dimensions pourront être adaptées aux dimensions des autres éléments qui composent le mur.

## Revendications

1. Elément de traversée de paroi murale, comportant au moins une gaine (5) pour le passage des conduits d'alimentation et d'équipement d'un bâtiment, caractérisé en ce qu'il est formé d'un bloc préfabriqué, en béton moulé, et en ce que la partie dudit bloc traversant la paroi a une forme parallélépipédique dont la hauteur est sensiblement égale à celle des parpaings (3) de la paroi et dont la longueur est telle qu'elle déborde à l'extérieur de la paroi.

2. Elément de traversée de paroi murale selon la revendication 1, caractérisé en ce que le bloc (1 ) est constitué de deux branches (4) et (14) disposées en équerre à l'intérieur desquelles sont disposées deux gaines (5) et (6) cylindriques et parallèles, la branche horizontale (4) est intégrée dans le mur au moment de la construction, la branche verticale (14) remonte à l'intérieur du bâtiment, à proximité de la paroi murale.

3. Elément de traversée de paroi murale selon la revendication 1 ou la revendication 2, caractérisé en ce que l'extrémité (9) du bloc, située à l'extérieur du bâtiment, comporte une section d'emboîtement de la paroi verticale (7) d'un regard (8).

4. Elément de traversée de paroi murale selon la revendication 3, caractérisé en ce que la section d'emboîtement se prolonge jusqu'à un épaulement (10) servant de butée à la paroi (7) du regard (8) pour la maintenir éloignée du mur.

5. Elément de traversée de paroi murale selon l'une des revendications 1 à 4, caractérisé en ce que l'extrémité du bloc, située à l'intérieur du bâtiment, se termine par une cuvette (17).

6. Elément de traversée de paroi murale selon la revendication 2, caractérisé en ce qu'il comporte une paroi mince (19), accessible de l'intérieur du bâtiment, située dans le prolongement de la gaine horizontale (5).

7. Elément de traversée de paroi murale selon la revendication 4, caractérisé en ce qu'il comporte un élément complémentaire (20) muni de deux gaines cylindriques et d'une cuvette (21 ) et d'un bossage (22) s'adaptant dans la cuvette (17) de l'élément de traversée.

## Patentansprüche

1. Mauerdurchgangselement mit mindestens einer Hülle (5) für den Durchgang von Versorgungs- und Installationsleitungen eines Gebäudes, dadurch gekennzeichnet, dass es aus einem aus gegossenem Beton vorgefertigten Block gebildet ist und dass der Teil des Blockes, welcher durch die Wand hindurchgeht, eine parallelepipedische Form hat, dessen Höhe im wesentlichen gleich der der Tragsteine (3) der Wand ist und deren Länge so ist, dass er nach aussen aus der Wand herausragt.

2. Mauerdurchgangselement nach Anspruch 1, dadurch gekennzeichnet, dass der Block (1 ) aus zwei Schenkeln (4) und (14) besteht, die im Winkel angeordnet sind, in deren Innerem zwei zylindrische und parallele Hüllen (5) und (6) angeordnetsind, der horizontale Schenkel (4) in der Mauer im Augenblick des Aufbaues integriert wird und dass der vertikale Schenkel (14) im Inneren des Gebäudes nahe der Mauer ansteigt.

3. Mauerdurchgangselement nach Anspruch 1 oder nach Anspruch 2, dadurch gekennzeichnet, dass das Ende (9) des Blockes, welches ausserhalb des Gebäudes angeordnet ist, einen Einlassungsabschnitt der vertikalen Wand (7) eines Einsteigschachtes (8) aufweist.

4. Mauerdurchgangselement nach Anspruch 3, dadurch gekennzeichnet, dass der Einlassungsabschnitt sich bis zu einer Schultermauer (10) verlängert, die als Anschlag für die Wand (7) des Einsteigschachtes (8) dient, um ihn von der Mauer entfernt zu halten.

5. Mauerdurchgangselement nach einem der Ansprüche 1 bis 4, dadurch gekennzeichnet, dass das Endedes Blockes, welches im Inneren desGebäudes angeordnet ist, in einer Schale (17) endet.

6. Element für den Durchgang einer vertikalen Wand nach Anspruch 2, dadurch gekennzeichnet, dass es eine dünne Wand (19) aufweist, die vom Inneren des Gebäudes zugänglich ist und in der Verlängerung der horizontalen Hülle (5) angeordnet ist.

7. Mauerdurchgangselement nach Anspruch 4, dadurch gekennzeichnet, dass es ein komplementäres Element (20) aufweist, welches mit zwei zylindrischen Hüllen und einer Schale (21 ) und einem erhabenen Teil (22) ausgestattet ist, welches sich in der Schale (17) des Durchgangselementes anpasst.

## Claims

1. Wall crossing element comprising at least a sheath (5) for equipement conduits of a building, characterized in that it consists of a pre-fabricated block of cast concrete and in that the portion of said block crossing the wall has a parallelepipedic shape with a height substantially equal to that of the parpens (3) of the wall and with a length such that it projects outside the wall.

2. Wall crossing element according to Claim 1, characterized in that the block (1) comprises two limbs (4) and (14) which are disposed at right angles to one another and inside which two cylindrical and parallel sheaths (5) are disposed, the horizontal limb (4) being incorporated in the wall during building and the vertical limb (14) extending upwards close to the wall inside the building.

3. Wall crossing element according to Claim 1 or Claim 2, characterized in that the end (9) of the block situated outside the building has a section interlocking with the vertical wall (7) of an inspection box (8).

4. Wall crossing element according to Claim 3, characterized in that the interlocking section is extended to a shoulder (10) serving as a stop for the wall (7) of the inspection box (8) in order to hold it away from the wall.

5. Wall crossing element according to one of Claims 1 to 4, characterized in that the end of the block situated inside the building ends in a bowl (17).

6. Wall crossing element according to Claim 2, characterized in that it is provided with a thin wall (19) accessible from inside the building and situated in line with the horizontal sheath (5).

7. Wall crossing element according to Claim 4, characterized in that it has an additional element (20) provided with two cylindrical sheaths, a bowl (21) and with a boss (22) fitting into the bowl (17) of the crossing element.
